# EUROPÄISCHE PATENTSCHRIFT

(11) **EP 0 813 962 B1**
(45) Veröffentlichungstag und Bekanntmachung des Hinweises auf die Patenterteilung: **28.11.2001**
(21) Anmeldenummer: 97109525.2
(22) Anmeldetag: 12.06.1997
(51) Int. Cl.: B41F 31/04, B41F 31/02, B41F 9/10, B41F 31/30

(54) **Rakeleinrichtung zum Füllen von Vertiefungen eines Zylinders**
Doctor blade device for filling cavities on a cylinder
Dispositif de raclage pour remplir des cavités d'un cylindre

(30) Priorität: 19.06.1996 DE 19624440
(43) Veröffentlichungstag der Anmeldung: 29.12.1997
(73) Patentinhaber: MAN Roland Druckmaschinen AG, 63012 Offenbach (DE)
(72) Erfinder: Petersen, Godber, 86159 Augsburg (DE); Fleischmann, Hans, 86165 Augsburg (DE); Stamme, Rainer, 86179 Augsburg (DE)
(74) Vertreter: Schober, Stefan, Dipl.-Ing.

(56) Entgegenhaltungen:
- EP-A- 0 556 460
- EP-A- 0 638 419
- EP-A- 0 813 957
- EP-A- 0 813 958
- DE-A- 2 411 771
- DE-C- 358 874
- DE-C- 730 035
- DE-C- 4 320 833
- US-A- 1 814 024
- US-A- 3 333 535
- US-A- 5 239 925

## Beschreibung

Die Erfindung betrifft eine Rakeleinrichtung zum Füllen von Vertiefungen eines Zylinders einer Druckmaschine, beispielsweise einer Rasterwalze, mit einer Flüssigkeit.

Bei Druckmaschinen steht immer vordringlicher die Forderung, neben Flexibilität hinsichtlich der Bahnführung möglichst schnell, von Auftrag zu Auftrag, die Druckfarbe zu wechseln. So muß z. B. eine Vierfarben-Druckmaschine häufig von einem Vierfarbendruck mit einer Bahn auf einen vierbahnigen Einfarbendruck umgerüstet werden. Um die Stillstandszeiten niedrig zu halten, hat dies möglichst kurzfristig zu erfolgen. Bei Druckmaschinen für Kleinauflagen, also Druckmaschinen mit häufigem Wechsel der Produktionsart, schlagen diese Umrüstzeiten besonders zu Buche. Hierzu gehören z. B. Druckmaschinen, die für den dezentralen Druck von Kleinauflagen an ein Datennetz angebunden sind. Derartige Druckmaschinen sind z. B. in der Patentanmeldung EP-A-0 813 958, veröffentlicht am 29. 12. 1997 (entspricht der DE 196 24 395.5 beschrieben. Zeitaufwendig bei der Umrüstung einer Druckmaschine sind z. B. Reinigungsarbeiten am Farbwerk.

Ein sogenanntes Spülfarbwerk zum Einfärben einer Rasterwalze zeigt die DE 39 11 839 A1. Hier ist unter der Rasterwalze eine Farbauftragrinne angeordnet. Beiderseits der Farbauftragrinne liegen an der Rasterwalze Rakeln an. Ein Farbwechsel würde einen zeitaufwendigen Austausch- und Reinigungsaufwand bedeuten.

Das Schutzrecht EP-A-0 556 460 zeigt eine Einfärbevorrichtung mit Kammerrakeln, die revolverartig um eine Achse drehbar angeordnet sind. Unter Drehung dieser Anordnung ist jeweils auswählbar eine Kammerrakel an eine einzufärbende Walze anstellbar.

Die US-A-3 333 535 zeigt einen Tiefdruckformzylinder, der zwecks Einfärbung in eine Farbwanne eintaucht. Mit einer seitlich angestellten Rakel wird überschüssige Farbe abgerakelt.

Gemäß der US-A-1 814 024 wird eine auf einen Tiefdruckformzylinder aufgespannte Druckplatte mittels einer Auftragwalze eingefärbt. Mittels einer Rakel wird überschüssige Farbe abgerakelt. Es ist weiterhin eine Auftragvorrichtung für ein Farblösemittel vorgesehen. Nach dessen Auftrag sind Bereiche mit vorerst angetrockneter Farbe abrakelbar.

Die DE-C-358 874 zeigt eine Rakelvorrichtung für Tiefdruckzylinder, bei der eine Rakel nur auf die abzudruckenden Stellen der Druckform aufgesetzt wird, um überschüssige Farbe abzurakeln.

Es ist Aufgabe der Erfindung, eine Rakeleinrichtung zum Füllen von Vertiefungen eines Zylinders einer Druckmaschine mit einer Flüssigkeit zu schaffen, die einen schnellen Wechsel auf eine andere Füllflüssigkeit ermöglicht.

Erfindungsgemäß wird die Aufgabe bei einer gattungsgemäßen Rakeleinrichtung mit den Merkmalen des kennzeichnenden Teils des Anspruchs 1 gelöst. Durch das Abstellen einer Rakeleinrichtung und Anstellen einer anderen Rakeleinrichtung an den Zylinder ist ein schneller Wechsel auf eine andere Füllflüssigkeit möglich. Es entfallen hierdurch zwischenzeitliche Reinigungsarbeiten. Die Rakeleinrichtung entleert sich beim Abstellen selbständig, womit sich Reinigungsarbeiten erübrigen. Weiterhin übernimmt die nach dem Abstellen der Auftragvorrichtung der Rakeleinrichtung noch am Zylinder belassene Arbeitsrakel dessen Säuberung. Die Rakeleinrichtung eignet sich gut für das Bebildern einer Druckform der Druckmaschine, für das sogenannte CT-Press-Prinzip (Computer to press), z. B. nach dem Tiefdruck- UV-Farben-Verfahren, beschrieben in der Patentanmeldung DE 196 24 441.2, entspricht der EP-A-0 813 957, veröffentlicht am 29. 12. 1997.

Weitere Merkmale und Vorteile ergeben sich aus den abhängigen Ansprüchen in Verbindung mit der Beschreibung.

Die Erfindung soll nachfolgend an einigen Ausführungsbeispielen näher erläutert werden. In den zugehörigen Zeichnungen zeigt:
Fig. 1: eine Rakeleinrichtung, teilweise geschnitten,
Fig. 2: die Draufsicht in Richtung II nach Fig. 1,
Fig. 3: die Ansicht in Richtung III nach Fig. 1,
Fig. 4: den Schnitt IV - IV nach Fig. 1,
Fig. 5: ein vergrößerter Ausschnitt aus Fig. 1,
Fig. 6: die Abstellposition der Elemente von Fig. 5,
Fig. 7: ein Doppeldruckwerk mit Rakeleinrichtungen,
Fig. 8: das Farbversorgungssystem für die Rakeleinrichtungen der Fig. 7.

Die in Fig. 1 gezeigte Rakeleinrichtung ist mit Hilfe des Trägers 3 an der Seitenwand 4 einer Druckmaschine befestigt. Die Rakeleinrichtung enthält eine Auftragvorrichtung 129 mit einer Rakel 6 und einer weiteren Rakel 5 sowie eine Arbeitsrakel 27. Die Rakeln 6 und 5 sind an den einzufärbenden Zylinder, hier einen Formzylinder 8, positiv angestellt, d. h., sie zeigen in die Drehrichtung 7 des Formzylinders 8. Die Rakeln 5, 6 sind seitlich am Formzylinder 8 angeordnet. Sie sind in einem Balken 9 befestigt, der mittels Führungen 10, 11 in einem Träger 12 gelagert ist. Der Balken 9 ist mittels eines Arbeitszylinders 13 in den Pfeilrichtungen 14 und 15 bewegbar, d. h. vom Formzylinder 8 weg bzw. auf diesen zu. Der Träger 12 wiederum ist auf einem Träger 16 befestigt, der mit Halterungen 17, 18 an einem Tragrohr 19 abgestützt ist. Dieses Tragrohr 19 ist einerseits in der Seitenwand 4 befestigt, andererseits stützt es sich über einen Halter 20 am Träger 3 ab (Fig. 4). Der Träger 16 ist an seiner Vorderseite mittels des Halters 18 an einer Spindel 21 befestigt, die über Führungen 22, 23 im Tragrohr 19 gelagert ist. Dadurch läßt sich diese Spindel 21 teleskopartig aus dem Tragrohr 19 herausziehen, so daß der Halter 18 in die strichpunktiert gezeichnete Position 18' gefahren werden kann (Fig. 4). Der Halter 17 gleitet dann gleichfalls auf dem Tragrohr 19 in die Position 17'. Damit läßt sich die gesamte Rakeleinrichtung parallel zum Formzylinder 8 verschieben, so daß sie sich dann in einer Serviceposition vor letzterem befindet. In dieser Position können Verschleißteile, wie z. B. die Rakeln 5, 6, leicht getauscht werden. Vor dem Verschieben der Rakeleinrichtung muß der Griff 24 gelöst werden, der einen Arbeitszylinder 25 mit dem Halter 18 verbindet. Dieser Arbeitszylinder 25 ist über einen Halter 26 am Träger 3 abgestützt und dient in bekannter Weise zur Changierung, d. h. zum axialen Hin- und Herbewegung der Rakeleinrichtung um einen bestimmten Hub.

Die Arbeitsrakel 27 ist unterhalb der Rakel 6 mit geringem Abstand von letzterer negativ am Formzylinder 8, d. h. entgegen zu dessen Drehrichtung 7 angestellt (Fig. 5). Sie ist hierzu an einem Balken 28 befestigt, der sich in Führungen 29, 30 mit Hilfe von Arbeitszylindern 33, 34 über Hebel 31, 32 in den Pfeilrichtungen 35 und 36 bewegen läßt. Diese Arbeitszylinder 33, 34 sind über Halter 37, 38 am Träger 12 befestigt, während die Hebel 31, 32 drehbar über Bolzen 39, 40 und Halter 41, 42 an den Haltern 17, 18 befestigt sind.

Die Rakel 6 bildet mit der Mantelfläche des Zylinders 8 einen ersten keilförmigen Raum 61. Die weitere Rakel 5 bildet mit der Mantelfläche des Zylinders 8 einen zweiten keilförmigen, nach oben offenen Raum 62. Beide Räume 61, 62 werden in ihrer Längsrichtung von an den Stirnseiten der Rakel 6 anliegenden Dichtscheiben 43, 44 begrenzt. Beide Dichtscheiben 43, 44 liegen weiterhin, eine Linien- und Punktauflage realisierend, auf jeweils einem Bolzen 48, 49 auf und werden mittels federbelasteter Bolzen 46, 47 gegen die Stirnseiten der Rakel 6 und die Bolzen 48, 49 gedrückt. Die Dichtscheiben 43, 44 sind mittels Arbeitszylindern 50, 51 (Fig. 2) über Mitnehmer 52, 53 in den Richtungen 14 bzw. 15 bewegbar. Zur leichten Entnahmemöglichkeit der Dichtscheiben 43, 44 lassen sich die Bolzen 46, 47 über Hebel 54, 55 gegen die Federkräfte in den Richtungen 56, 57 bewegen.

Anhand der Figuren 5 und 6 soll nachfolgend die Funktionsweise der Rakeleinrichtung erklärt werden. Die Druckfarbe, mit der die Näpfchen einer Tiefdruckform, die der Formzylinder 8 trägt, eingefärbt werden soll, wird über ein Rohr 58 mit Druck zugeführt und über den Kanal 59 sowie Kanäle 60 in den ersten Raum 61 zwischen die Rakeln 5 und 6 gedrückt. Die Druckfarbe kann dann durch Bohrungen 62, die sich in der Rakel 5 über deren Länge verteilt befinden, in den zweiten Raum 45 gelangen und diesen füllen. Überlaufkanäle 63, 64 verhindern das Überfließen der Farbe über die Dichtscheiben 43, 44 (Fig. 3). Der Füllstand der Farbe kann durch einen Sensor 65 ermittelt und einer weiter unten erläuterten Farbzufuhrregelung gemeldet werden.

Wie Fig. 5 zeigt, werden die Näpfchen des Formzylinders 8 bei dessen Drehung in Richtung 7 in bekannter Weise im Raum 45 mit Farbe gefüllt. Durch die an der Rakel 5 auftretende Kavitation werden eingeschlossene Luftbläschen den Näpfchen entrissen, so daß diese dann durch den leichten Überdruck im Raum 61 (je nach Viskosität der Farbe bis etwa 2 0,2 MPa (=2bar)) und durch die hydrodynamische Wirkung der Rakel 6 vollständig gefüllt werden. Anschließend wird die Zylinderoberfläche mittels der Arbeitsrakel 27 abgerakelt. Dabei wird die Arbeitsrakel 27 durch eine Schiene 66, die an Stützfingern 67 des Trägers 12 befestigt ist, abgestützt. Die abgerakelte Farbe kann zwischen den Fingern 67 hindurch und durch Bohrungen 68 des Trägers 28 in eine Auffangwanne 69 abfließen. Hier sorgt eine durch einen Motor 70 angetriebene Förderschnecke 71 für den Rücktransport der Farbe über den Schlauch 72 in eine Farbversorgungsanlage. Wie bereits beschrieben, werden bei diesem Einfärbungsvorgang die Rakeln 5 und 6 über den Balken 9 vom Arbeitszylinder 13 in Richtung 15 gegen die Oberfläche des Formzylinders 8 gedrückt, während die Arbeitsrakel 27 von den Arbeitszylindern 33, 34 über die Hebel 31, 32 und den Balken 28 in Richtung 35 gegen die Zylinderoberfläche gedrückt wird. Die Hebel 31, 32 haben an ihren Enden Kugeln 73, 127, die jeweils über zylindrische Bohrungen 74, 128 im Balken 28 diesen mitnehmen. Dadurch ist der Balken 28 um die Kugelmittelpunkte schwenkbar, so daß er sich, d. h. die Rakel 6 immer optimal an die Zylinderoberfläche anlegen kann. Scheiben 75, 76, die auf dem Balken 28 befestigt sind, verhindern ein Fließen der Farbe in den Bereich der Führungen 29, 30. In Fig. 5 ist auch dargestellt, daß sich die Dichtscheiben 43, 44 beim Andrücken durch die Arbeitszylinder 50, 51 über die Mitnehmer 52, 53 und die Mitnehmerstifte 77, 78 in Richtung 15 an die Zylinderoberfläche an Flächen 79 und 80 abstützen. Da sich diese Flächen 79, 80 nahe an der Zylinderoberfläche befinden und gleichzeitig die Mitnehmerstifte 77, 78 mit Spiel in Bohrungen 81 der Dichtscheiben 43, 44 eingreifen, können sich die Dichtscheiben 43, 44 durch eine entsprechende leichte Kippbewegung unter dem Druck der Arbeitszylinder 50, 51 auf der Oberflächenkrümmung des Formzylinders 8 zentrieren. Diese Zentriermöglichkeit ist vorteilhaft bei Positionsänderungen des Formzylinders 8, z. B., um unterschiedliche Dicken des Bedruckstoffes zu kompensieren.

In Fig. 6 ist die abgestellte Rakeleinrichtung gezeigt. Nach dem Stoppen der Farbzufuhr werden die Rakeln 5 und 6 mittels des Arbeitszylinders 13 in Richtung 14 von der Zylinderoberfläche genommen und nehmen dann die Positionen 5' bzw. 6' ein. Weiterhin werden die Dichtscheiben 43, 44 mittels der Arbeitszylinder 50, 51 von der Oberfläche des Formzylinders 8 zurückgezogen und nehmen die Positionen 43', 44' ein. Nunmehr kann die Farbe aus den Räumen 45 und 61 abfließen. Sie wird von der Auffangwanne 69 aufgefangen. Die Arbeitsrakel 27 verbleibt zunächst in der in Fig. 5 gezeigten Rakelstellung am Formzylinder 8, bis die Farbe aus den Räumen 45 und 61 abgeflossen und die Zylinderoberfläche nach einigen Umdrehungen des Formzylinders 8 sauber gerakelt ist. Dann wird auch die Arbeitsrakel 27 in Richtung 36 in die in Fig. 6 gezeigte Stellung 27' zurückgezogen. Damit steht eine sauber gerakelte Zylinderoberfläche für anschließende Bearbeitungsvorgänge, wie Bebildern oder Reinigen, zur Verfügung.

Die Rakeleinrichtung kann auch mehr oder weniger unterhalb am Formzylinder 8 angeordnet werden. Es muß dann allerdings der ggf. vorhandene zweite Raum 45 mit einer Längswand gestaltet werden. Auch sind Vorkehrungen notwendig, damit beim Abstellen der Rakeleinrichtung die Räume 45 und 61 leer laufen. Beispielsweise kann dies durch Öffnen der Farbzuleitung erfolgen.

Fig. 7 zeigt die Seitenansicht eines Doppeldruckwerkes mit Rakeleinrichtungen. Eine zu bedruckende Bahn 82 wird über Walzen 83 und 84 zwischen gegeneinander angestellte Übertragungszylinder 85, 86 geführt, mit denen das Druckbild von Formzylindern 88, 89 übernommen und beidseits auf die in Richtung 87 geführte Bahn 82 übertragen wird. Hier wird die UV-CT-Press-Technologie für den indirekten Tiefdruck gezeigt, wie in der Patentanmeldung DE 196 24 441.2 beschrieben. Jedem Formzylinder 88, 89 sind zwei Rakeleinrichtungen 90, 91 bzw. 92, 93 zugeordnet, deren Aufbau der weiter oben bereits beschriebenen Rakeleinrichtung entspricht. Jeweils zwei Rakeleinrichtungen 90, 91 bzw. 92, 93 sind mit jeweils einem Träger 94 bzw. 95 in fliegender Lagerung abgestützt. Im Ausführungsbeispiel werden mittels der Rakeleinrichtungen 91 und 93 die Näpfchen der Formzylinder 88, 89 unter Einschaltung der UV-Trockner 96, 97 durch einige Zylinderumdrehungen mit Schwarzfarbe gefüllt. Danach werden die Rakeleinrichtungen 91, 93 abgestellt und die Formzylinder 88, 89 mit Hilfe der Laserköpfe 98, 99 bebildert. Soll anschließend mit Schwarzfarbe gedruckt werden, so werden die mit Schwarzfarbe gefüllten Rakeleinrichtungen 91, 93 wieder für den Druckprozeß angestellt. Soll statt dessen mit Buntfarbe gedruckt werden, so werden die mit Buntfarbe gefüllten Rakeleinrichtungen 90, 92 angestellt. Auf diese Weise sind auch Farbwechsel, die bei Änderungen der Bahnführungen zur Herstellung unterschiedlicher Druckprodukte, z. B. kleiner Auflagen, erforderlich werden, schnell realisierbar.

Die beschriebenen Rakeleinrichtungen sind z. B. auch einsetzbar, wenn die Vertiefungen eines Zylinders mit einer anderweitigen Flüssigkeit gefüllt werden sollen, beispielsweise wenn auf dem Formzylinder eine Druckform nicht mit einer UV-härtbaren Farbe, sondern einem anderweitig verfestigbaren Füllstoff hergestellt werden soll. So kann z. B. am Formzylinder 88 zusätzlich zu den Rakeleinrichtungen 90, 91 für den Druck einer Buntfarbe oder von Schwarzfarbe, nicht dargestellt, zusätzlich eine Rakeleinrichtung zum Auftrag des speziellen Füllstoffs für die Formherstellung vorgesehen werden. Auch sind die Rakeleinrichtungen für den konventionellen Tiefdruck, Tiefdruck mit Farben auf Wasserbasis, zur Einfärbung von Rasterwalzen an sich, z. B. Aniloxwalze, einsetzbar. Selbstverständlich umfaßt die Erfindung auch Äquivalente der Ausführungsbeispiele. So können beispielsweise statt der Arbeitszylinder 13, 33, 34, 50, 51, die hydraulisch oder pneumatisch betreibbar sind, auch elektrische Hubmagnete, gegebenenfalls in Verbindung mit Rückholfedern, eingesetzt werden.

Fig. 8 zeigt eine geregelte Farbversorgung für die Rakeleinrichtungen 90 bis 93 des Doppeldruckwerkes. Die Rakeleinrichtungen 91 und 93 sind für die Schwarzfarbe, die Rakeleinrichtungen 90 und 92 für die Buntfarbe vorgesehen. Über einen Rechner 100 werden die Vorgänge gesteuert. Die gesamte Farbversorgung ist auf schonende Farbbehandlung aufgebaut, d. h. die Farbe soll möglichst wenig, wie z. B. durch ständiges Umpumpen, mechanisch belastet werden. Wenn die Sensoren 101 und 102 einen Bedarf an Schwarzfarbe melden, so werden über den Rechner 100 entsprechende Ventile 103, 104 geöffnet und die Farbpumpe 105 wird eingeschaltet. Diese drückt über Leitungen 106, 107 Farbe in die Rakeleinrichtungen 91 und 93. Melden die Sensoren 101, 102 ausreichenden Füllstand, so wird die Pumpe 105 ausgeschaltet und die Ventile 103, 104 werden geschlossen. Die rücklaufende Farbe wird, wie beschrieben, über Förderschnecken 108, 109 und Leitungen 110, 111 in den Farbbehälter 112 zurückgeführt. Zur Farbdurchmischung kann ein Rührwerk 113 gezielt eingeschaltet werden.

Entsprechend ist auch das System für die Buntfarbe aufgebaut. Nach Meldung durch die Sensoren 114, 115 werden aufgrund von Signalen vom Rechner 100 Ventile 116, 117 geöffnet und wird die Farbpumpe 118 eingeschaltet. Über Leitungen 119, 120 wird die Farbe den Rakeleinrichtungen 90, 92 zugeführt. Bei entsprechendem Füllstand wird zunächst die Farbpumpe 118 abgestellt, dann werden die Ventile 117, 116 geschlossen. Die abgerakelte Farbe wird über Förderschnecken 121, 122 und Leitungen 123, 124 in den Farbbehälter 125 zurückgeführt, wo sie gezielt mit dem Rührwerk 126 durchgemischt wird.

## Patentansprüche

1. Rakeleinrichtung zum Füllen von Vertiefungen eines Zylinders (8) einer Druckmaschine mit einer Flüssigkeit mit einer mit einem Fördersystem verbundenen Auftragvorrichtung (129) für die Flüssigkeit und einer dieser in Drehrichtung des Zylinders (8) nachgeordneten Arbeitsrakel (27), die einensich an die Auftragvorrichtung (129) anschließenden Abrakelraum begrenzt, **dadurch gekennzeichnet, daß** die Auftragvorrichtung (129) eine Kammerrakel ist, die oberhalb von der Arbeitsrakel (27) angeordnet ist, daß die Kammerrakel (129) unabhängig von der Arbeitsrakel (27) vom Zylinder (8) abrückbar ist und daß bei von dem Zylinder (8) abgerückter Kammerrakel (129) aus dieser die Flüssigkeit abfließen kann.

2. Rakeleinrichtung nach Anspruch 1, **dadurch gekennzeichnet, daß** die Kammerrakel (129) seitwärts am Mantel des Zylinders (8) angeordnet ist, eine positiv angestellte Rakel (6) aufweist, die mit einer ihr in Drehrichtung des Zylinders (8) vorgelagerten weiteren Rakel (5) einen ersten Raum (61) begrenzt, in dem die aufzutragende Flüssigkeit bereitgestellt wird, und daß die weitere Rakel (5) über ihre Länge verteilt Bohrungen (62) aufweist, die zu einem von der weiteren Rakel (5) und der Mantelfläche des Zylinders (8) begrenzten zweiten Raum (45) führen.

3. Rakeleinrichtung nach Anspruch 2, **dadurch gekennzeichnet, daß** der erste Raum (61) mit leichtem Überdruck der Flüssigkeit betrieben wird und der zweite Raum (45) Überlaufkanäle (63, 64) aufweist, über die die Flüssigkeit in eine Auffangwanne (69) abfließen kann.

4. Rakeleinrichtung nach Anspruch 2 oder 3, **dadurch gekennzeichnet, daß** an den Stirnseiten der Rakel (6) jeweils eine Dichtscheibe (43, 44) anliegt, die weiterhin, eine Linien- und Punktauflage realisierend, auf einem Bolzen (48, 49) aufliegt und mittels Federkraft gegen die Stirnseite und den Bolzen (48, 49) gedrückt wird.

5. Rakeleinrichtung nach Anspruch 4, **dadurch gekennzeichnet, daß** die Dichtscheiben (43, 44) mit jeweils einem Arbeitszylinder (50, 51) verbunden sind und mittels der Arbeitszylinder (50, 51) auf den Zylinder (8) zu und von diesem weg bewegbar sind.

6. Rakeleinrichtung nach Anspruch 5, **dadurch gekennzeichnet, daß** die Dichtscheiben (43, 44) zwischen Flächen (79, 80) mit Spiel bei der Anstellbewegung an den Zylinder (8), eine Zentrierung an dessen Oberflächenkrümmung erlaubend, geführt werden.

7. Rakeleinrichtung nach Anspruch 1 und 2, **dadurch gekennzeichnet, daß** die Rakeln (5, 6) an einem Balken (9) befestigt und mit diesem mittels eines Arbeitszylinders (13) auf den Zylinder (8) zu und von diesem weg bewegbar sind.

8. Rakeleinrichtung nach einem der Ansprüche 2 bis 7, **dadurch gekennzeichnet, daß** die Arbeitsrakel (27) in geringem Abstand von der Rakel (6) negativ am Zylinder (8) angestellt ist und die abgerakelte Flüssigkeit zu einer Auffangwanne (69) ableitet.

9. Rakeleinrichtung nach einem der Ansprüche 1 bis 8, **dadurch gekennzeichnet, daß** die Arbeitsrakel (27) von Arbeitszylindern (33, 34) betätigt an den Zylinder (8) an- und von diesem abstellbar ist.

10. Rakeleinrichtung nach einem der Ansprüche 1 bis 9, **dadurch gekennzeichnet, daß** die Einrichtung zum Füllen der Vertiefungen in Längsrichtung des Zylinders (8) aus dessen Mantelbereich wegfahrbar ist.

11. Rakeleinrichtung nach Anspruch 10 (Fig.4), **dadurch gekennzeichnet, daß** die Auftragvorrichtung (129) und die Arbeitsrakel (27) mittelbar beidseitig an einem ersten und zweiten Halter (17, 18) aufgenommen werden, daß der erste Halter (17) schiebbar auf einem Tragrohr (19) angeordnet ist, das in der Seitenwand (4) und einem an letzterer angeschraubten Träger (3) gelagert ist, und daß der zweite Halter (18) an einer Spindel (21) befestigt ist, die schiebbar im Tragrohr (19) lagert.

12. Rakeleinrichtung nach Anspruch 11, **dadurch gekennzeichnet, daß** zur Changierung der Einrichtung zum Füllen der Vertiefungen an dem zweiten Halter (18) lösbar die Kolbenstange eines Arbeitszylinders (25) angelenkt ist, der sich am Träger (3) abstützt.

13. Rakeleinrichtung nach einem der vorangehenden Ansprüche, **dadurch gekennzeichnet, daß** an dem Zylinder (88 bzw. 90) mindestens zwei Rakeleinrichtungen (90, 91 bzw. 92, 93) zum Füllen angeordnet sind, die wahlweise einzeln an den Zylinder (88, 90) anstellbar sind.

14. Rakeleinrichtung nach Anspruch 13, **dadurch gekennzeichnet, daß** an dem Zylinder (88 bzw. 90) zwei Rakeleinrichtungen (90, 91 bzw. 92, 93) zum Füllen von Farbe in die Vertiefungen vorgesehen sind.

15. Rakeleinrichtung nach Anspruch 13, **dadurch gekennzeichnet, daß** an dem Zylinder (88 bzw. 90) eine Rakeleinrichtung (91 bzw. 93) zum Füllen einer verfestigbaren Flüssigkeit und mindestens eine Rakeleinrichtung (90 bzw. 92) zum Füllen von Farbe vorgesehen ist.

## Claims

1. A doctor blade device for filling depressions on a cylinder (8) of a printing machine having a liquid with an applicator (129) for the liquid, connected to a conveyor system, and a working doctor blade (27) arranged after the applicator in the direction of rotation of the cylinder (8), which defines a scraping chamber adjacent to the applicator (129), **characterised in that** the applicator (129) is a chambered doctor blade which is arranged above the working doctor blade (27), **in that** the chambered doctor blade (129) can be bent back from the cylinder (8) independently of the working doctor blade (27), and **in that** when the chambered doctor blade (129) is bent back from the cylinder (8) the liquid can flow out of it.

2. A doctor blade device according to claim 1, **characterised in that** the chambered doctor blade (129) is arranged sideways on the casing of the cylinder (8), has a positively set doctor blade (6) which, with a further doctor blade (5) mounted in front, in the direction of rotation of the cylinder (8), defines a first chamber (61) in which is prepared the liquid to be applied, and **in that** the further doctor blade (5) has bores (62) distributed over its length which lead to a second chamber (45) defined by the further doctor blade (5) and the casing surface of the cylinder (8).

3. A doctor blade device according to claim 2, **characterised in that** the first chamber (61) is operated at slight excess liquid pressure, and the second chamber (45) has overflow channels (63, 64) via which the liquid can flow into a collecting tank (69).

4. A doctor blade device according to claim 2 or 3, **characterised in that** a sealing disc (43, 44) respectively abuts the ends of the doctor blade (6) and furthermore, producing a line and point abutment, rests on a pin (48, 49) and is pressed by means of spring force against the end and the pin (48, 49).

5. A doctor blade device according to claim 4, **characterised in that** the sealing discs (43, 44) are each joined to a working cylinder (50, 51) and can be moved by means of the working cylinders (50, 51) onto the cylinder (8) and away from it.

6. A doctor blade device according to claim 5, **characterised in that** the sealing discs (43, 44) are guided between surfaces (79, 80) with clearance during the adjustment movement onto the cylinder (8), allowing centering on the surface curve.

7. A doctor blade device according to claim 1 and 2, **characterised in that** the doctor blades (5, 6) are secured on a bar (9) and can be moved with this by means of a working cylinder (13) onto the cylinder (8) and away from it.

8. A doctor blade device according to one of claims 2 to 7, **characterised in that** the working doctor blade (27) is set negatively on the cylinder (8) at a small distance from the doctor blade (6), and the liquid scraped off is conveyed to a collecting tank (69).

9. A doctor blade device according to one of claims 1 to 8, **characterised in that** the working doctor blade (27) actuated by working cylinders (33, 34) can be set onto the cylinder (8) and removed from it.

10. A doctor blade device according to one of claims 1 to 9, **characterised in that** the device for filling the depressions (8) can be moved away in the longitudinal direction of the cylinder (8) out of its casing area.

11. A doctor blade device according to claim 10 (Fig. 4), **characterised in that** the applicator (129) and the working doctor blade (27) are indirectly received on both sides on a first and a second holding means (17, 18), **in that** the first holding means (17) is arranged movably on a carrier tube (19) which is mounted in the side wall (4) and a carrier (3) screwed on the latter, and **in that** the second holding means (18) is secured on a spindle (21) which is mounted movably in the carrier tube (19).

12. A doctor blade device according to claim 11, **characterised in that** to reciprocate the device for filling the depressions the piston rod of a working cylinder (25), supported on the carrier (3), is releasably articulated on the second holding means (18).

13. A doctor blade device according to one of the preceding claims, **characterised in that** at least two doctor blade devices (90, 91 or 92, 93) are arranged on the cylinder (88 or 90) for filling, and can optionally be set individually on the cylinders (88, 90).

14. A doctor blade device according to claim 13, **characterised in that** two doctor blade devices (90, 91 or 92, 93) are provided on the cylinder (88 or 90) for filling ink into the depressions.

15. A doctor blade device according to claim 13, **characterised in that** one doctor blade device (91 or 93) for filling a hardenable liquid, and at least one doctor blade device (90 or 92) for filling ink, is provided on the cylinder (88 or 90).

## Revendications

1. Dispositif de raclage pour le remplissage de creux d'un cylindre (8) d'une machine à imprimer, avec un liquide, comprenant un dispositif d'application (129) pour le liquide, relié à un système de transport, et une racle de travail (27) qui est disposée en aval du dispositif d'application, en se référant au sens de rotation du cylindre (8), et qui délimite un compartiment de raclage se raccordant au dispositif d'application (129), **caractérisé en ce que** le dispositif d'application (129) est une racle à chambre qui est disposée au-dessus de la racle de travail (27), **en ce que** la racle à chambre (129) peut être dégagée du cylindre (8) indépendamment de la racle de travail (27), et **en ce que** lorsque la racle à chambre (129) est dégagée du cylindre (8), le liquide peut s'écouler de celle-ci.

2. Dispositif de raclage selon la revendication 1, **caractérisé en ce que** la racle à chambre (129) est disposée latéralement à la périphérie du cylindre (8) et comprend une racle (6) à incidence positive, qui délimite, avec une autre racle (5) montée en amont d'elle en se référant au sens de rotation du cylindre (8), un premier compartiment (61) dans lequel est mis à disposition le liquide à appliquer, et **en ce que** ladite autre racle (5) présente, répartis sur sa longueur, des perçages (62) conduisant à un second compartiment (45) délimité par ladite autre racle (5) et la surface périphérique du cylindre (8).

3. Dispositif de raclage selon la revendication 2, **caractérisé en ce que** le premier compartiment (61) fonctionne avec le liquide légèrement en pression et le second compartiment (45) comporte des canaux de trop-plein (63, 64), par l'intermédiaire desquels le liquide peut s'écouler dans un bac de collecte (69).

4. Dispositif de raclage selon la revendication 2 ou 3, **caractérisé en ce que** sur chacune des faces d'extrémité de la racle (6) s'applique une plaque d'étanchéité (43, 44), qui par ailleurs, en réalisant un appui par point et ligne, s'appuie sur un plot (48, 49) et est pressée par une force élastique de ressort, contre la face d'extrémité et le plot (48, 49).

5. Dispositif de raclage selon la revendication 4, **caractérisé en ce que** les plaques d'étanchéité (43, 44) sont reliées chacune à un vérin (50, 51) et peuvent être rapprochées et éloignées du cylindre (8), au moyen des vérins (50, 51).

6. Dispositif de raclage selon la revendication 5, **caractérisé en ce que** les plaques d'étanchéité (43, 44) sont guidées, avec un certain jeu, entre des surfaces (79, 80), lors du mouvement de rapprochement du cylindre (8), en autorisant un centrage sur la courbure de la surface de ce dernier.

7. Dispositif de raclage selon la revendication 1 et 2, **caractérisé en ce que** les racles (5, 6) sont fixées à une poutrelle (9) et sont déplaçables avec celle-ci, au moyen d'un vérin (13), de façon à être rapprochées du cylindre (8) et à en être éloignées.

8. Dispositif de raclage selon l'une des revendications 2 à 7, **caractérisé en ce que** la racle de travail (27) est appliquée sur le cylindre (8) avec une incidence négative, à faible distance de la racle (6), et évacue le liquide enlevé par raclage vers un bac de collecte (69).

9. Dispositif de raclage selon l'une des revendications 1 à 8, **caractérisé en ce que** la racle de travail (27) peut être appliquée sur le cylindre (8) et être dégagée de celui-ci en étant actionnée par des vérins (33, 34).

10. Dispositif de raclage selon l'une des revendications 1 à 9, **caractérisé en ce que** le dispositif de remplissage des creux peut être retiré de la zone périphérique du cylindre (8) dans la direction longitudinale de celui-ci.

11. Dispositif de raclage selon la revendication 10 (figure 4), **caractérisé en ce que** le dispositif d'application (129) et la racle de travail (27) sont reçus, indirectement, des deux côtés, dans un premier et un second support (17, 18), **en ce que** le premier support (17) est disposé à coulissement sur un tube porteur (19), qui est monté dans la paroi latérale (4) et dans une console de support (3) vissée sur cette dernière, et **en ce que** le second support (18) est fixé à une broche (21) montée coulissante dans le tube porteur (19).

12. Dispositif de raclage selon la revendication 11, **caractérisé en ce que** pour le changement du dispositif de remplissage des creux, la tige de piston d'un vérin (25), qui prend appui sur la console de support (3), est articulée, de manière démontable, sur le second support (18).

13. Dispositif de raclage selon l'une des revendications précédentes, **caractérisé en ce que** sur le cylindre (88 respectivement 89), sont disposés au moins deux dispositifs de raclage (90, 91 respectivement 92, 93) pour le remplissage, qui peuvent être rapprochés individuellement du cylindre (88, 89), de façon choisie.

14. Dispositif de raclage selon la revendication 13, **caractérisé en ce que** sur le cylindre (88 respectivement 89), sont prévus deux dispositifs de raclage (90, 91 respectivement 92, 93) pour le remplissage des creux avec de l'encre.

15. Dispositif de raclage selon la revendication 13, **caractérisé en ce que** sur le cylindre (88 respectivement 89), il est prévu un dispositif de raclage (91 respectivement 93) pour le remplissage avec un liquide pouvant se solidifier, et au moins un dispositif de raclage (90 respectivement 92) pour le remplissage avec de l'encre.
